# EUROPÄISCHE PATENTSCHRIFT

(11) **EP 2 130 984 B1**
(45) Veröffentlichungstag und Bekanntmachung des Hinweises auf die Patenterteilung: **19.06.2013**
(21) Anmeldenummer: 09005799.3
(22) Anmeldetag: 25.04.2009
(51) Int. Cl.: E04B 1/21, E04B 1/48

(54) **Lastverteilkörper mit Profilträgersystem**
Load distribution body with profile carrier system
Corps de répartition de charge doté d'un système de support de profil

(30) Priorität: 04.06.2008 CH 8482008
(43) Veröffentlichungstag der Anmeldung: 09.12.2009
(73) Patentinhaber: Industrieberatung Maier AG, 4450 Sissach (CH)
(72) Erfinder:
(74) Vertreter: Fleck, Hermann-Josef

(56) Entgegenhaltungen:
- EP-A1- 0 822 299
- EP-A1- 1 072 729
- EP-A1- 1 329 563
- DE-A1- 19 543 768

## Beschreibung

Die vorliegende Erfindung betrifft einen Lastverteilkörper mit Profilträgersystem gemäss Oberbegriff des Patentanspruchs 1.

Für die Verbindung von Bauteilen insbesondere solchen die der Aufnahme der Relativbewegungen von Platten oder Konstruktionsteilen aus Beton dienen sind viele Lösungen bekannt. Der Stand der Technik ist in der Patentliteratur gut dokumentiert und breit abgestützt. So wird z.B. in der Patentschrift EP 0 127 631 ein Schubdübel aus zwei Elementen vorgestellt. Das Patent beschreibt zwei zu einander parallele Dorne und zwei zueinander parallele Hülsen.

Bereits Mitte des letzten Jahrhunderts wurden in den USA zu diesem Thema viele Patente angemeldet, die vor allem die Verbindung über Dilatationsfugen zwischen Betonplatten im Strassen- und Brückenbau zum Inhalt hatten. Seither sind auch in Europa viele Entwicklungen zur Verbesserung vorgeschlagen und viele Patente eingereicht und erteilt worden, die sich mit demselben Problem im Hausbau befassen. Alle diese Entwicklungen lastabtragender Vorrichtungen gehen naturgemäss davon aus, dass in beiden Bauteilen eine Vorrichtung fest verankert ist.

Das eigentliche Element das die Bauteile verbindet - die Dorne - sind in der Regel aus normalem oder aus nicht rostendem Stahl. Die Verankerungen in den Bauteilen haben die Aufgabe, die durch die Dorne eingebrachten Lasten und Querkräfte in der Betonsubstanz möglichst gleichmässig abzutragen. Gelingt dies nicht, oder sind die Lasten und Querkräfte grundsätzlich zu gross, besteht die Gefahr, dass der Beton an den Stellen ausbricht, an denen er grossen Zugkräften oder punktuell auftretenden Scher- und Druckkräften ausgesetzt ist.

Die horizontale relative Beweglichkeit über die Fuge wird dadurch erreicht, dass im einen Bauteil eine Vorrichtung verankert wird, die einen Dorn aufweist. Im andern Bauteil ist eine Vorrichtung verankert die in einer Gleithülse den Dorn der Gegenseite aufnimmt. Der Dorn wird im eingebauten Zustand in die Gleithülse gepasst, so dass er genügend Spiel hat und darin gleiten kann, falls dies durch Wärmedehnung oder andere äussere Einflüsse für die horizontale relative Bewegung der Bauteile zueinander erforderlich ist. Dabei ist erforderlich und muss gewährleistet sein, dass die Querkräfte durch die Vorrichtung zu jedem Zeitpunkt übertragen werden.

Beide lastabtragenden Vorrichtungen, die mit Dorn und die mit Gleithülse, müssen aufeinander und auf die zu übertragenden Kräfte abgestimmt und ausgelegt werden. Die Dimensionierung wird durch den Baustatiker vorgeschrieben und die Elemente müssen in der vorgeschriebenen Form und Dimension eingebaut werden. Lieferanten solcher lastabtragender Vorrichtungen mit Dornen resp. Gleithülsen legen deshalb eine Vielzahl verschiedener Dimensionen und Qualitäten an Lager, um die für Statik und Dimensionierung der Bauteile entsprechenden Paarungen anbieten zu können.

Die schlanke Dimensionierung lastabtragender Vorrichtungen mit Dorn und Gleithülse gewinnt mit Einsatz moderner Materialien und Bauweisen an Bedeutung. Betonbauteile können heute knapper und schlanker dimensioniert werden, da die Materialien homogener sind und dadurch die angegebenen Materialeigenschaften genauer bestimmt werden können. Wenn schlankere Bauteile eingesetzt werden, bleibt für die lastabtragenden Vorrichtungen naturgemäss weniger Platz. Die relevanten Elemente sind dabei die Verankerungen im Beton und vor allem natürlich die Dimensionierung und Qualität der lastabtragenden Vorrichtungen in den Bauteilen. Je gleichmässiger die Übertragung der Kräfte von der lastabtragenden Vorrichtung auf den Beton erfolgt, desto kleiner sind die lokal auftretenden Kräfte und desto kleiner kann die Dicke eines Bauteiles aus armiertem Beton dimensioniert werden.

Für die Übertragung von grossen Kräften ist die in EP 0 127 631 vorgestellte Vorrichtung z.B. nicht optimal. Senkrecht eingebaute Platten, mit denen die Stahldorne und die Hülsen verbunden sind, ergeben zwar gegenüber andern Anordnungen eine wesentlich verbesserte Lastverteilung im Beton. Sie sind aber aufwändig in der Herstellung und erfordern für jede Dimension eine eigene Paarung und Verbindung die in der Werkstatt vorbereitet und an Lager gehalten werden muss, damit auch kurzfristig geliefert werden kann.

Alle bisher bekannten Vorrichtungen, wie auch zum Beispiel die in EP 1 329 563 A1 beschriebene, gehen davon aus, dass die eine Fuge bildende Distanz zwischen den Bauteilen die es zu Überbrücken gilt, nur wenige cm beträgt. Weil die Querkräfte im Bereich der Fuge durch die Dorne übernommen werden müssen, würde eine grössere zu überbrückende Distanz grössere Dimensionierung derselben erfordern. Dies wiederum ist nicht im Sinne der Erfindung, da man wie oben beschrieben möglichst Teile anstrebt die es zulassen, mit den modernen Betonsorten grösserer Festigkeit, platzsparend bauen zu können.

Die vorliegende Erfindung stellt sich die Aufgabe einen Lastverteilkörper für die Aufnahme von Querkraftdornen und Hülsen der eingangs genannten Art derart zu verbessern, dass für grössere Abstände der Bauteile auch dadurch notwendigerweise breitere Fugen mit wirtschaftlich dimensionierten Elemente überbrückt werden können, ohne deshalb Dorne mit unerwünscht grossen Durchmessern verwenden zu müssen.

Diese Aufgabe löst ein "Lastverteilkörper mit Profilträgersystem" mit den Merkmalen des Patentanspruches 1. Weitere erfindungsgemässe Merkmale gehen aus den abhängigen Ansprüchen hervor und deren Vorteile sind in der nachfolgenden Beschreibung erläutert.

In der Zeichnung zeigt:
- Fig 1: Perspektivische Ansicht, Prinzip Lastverteilkörper
- Fig 2: Perspektivische Darstellung eines Dornteiles mit Querkraftplatte
- Fig 3: Schnittzeichnung eines eingebauten Lastverteilkörpers
- Fig 4: Verformung von Fachwerken und Rahmen
- Fig 5: Verformung von Fachwerken und Rahmen

Die Figuren stellen bevorzugte Ausführungsbeispiele dar, welche mit der nachfolgenden Beschreibung erläutert werden.

### Positionen Lastverteilkörper

| | |
|---|---|
| 1 | Dornteil |
| 2 | Hülsenteil |
| 3 | Querkraftplatte |
| 7 | Bohrungen (für die Verankerungsstäbe) |
| 10 | Dorn |
| 11 | Dornplatte (Dorn-Lastverteilplatte) |
| 14 | Verankerungsplatte Dornseitig |
| 15 | Verankerungsstab Dornseitig |
| 17 | Dornbohrung |
| 20 | Hülse |
| 21 | Hülsenplatte |
| 24 | Verankerungsplatte Hülsenseitig |
| 25 | Verankerungsstab Hülsenseitig |
| 27 | Hülsenbohrung |
| **F** | Breite der Fuge |
| **L** | Länge der Querkraftplatte |

Lastverteilkörper (Fig 3), bestehen aus zwei jeweils in den beiden Baukörpern verankerten Teilen, einem Dornteil 1 und einem Hülsenteil 2. Die Dorne 10,10' sind mit einer Dornplatte 11 verbunden, welche die Aufgabe hat die Lasteinleitung im Bauteil so zu verteilen, dass nirgends eine Lastspitze entsteht, die den Beton zerstören könnte. Die Hülsen 20,20' sind mit einer Hülsenplatte 21 verbunden, welche die Aufgabe hat die Lasteinleitung im Bauteil so zu verteilen, dass nirgends eine Lastspitze entsteht, die den Beton zerstören könnte. Die Dorne 10,10' und die Hülsen 20,20' sind jeweils über Verankerungsstäbe 15,25 mit mindestens einer Verankerungsplatte 14,24 verbunden, um die Lastverteilung von der Dornplatte 11 im einen Bauteil und der Hülsenplatte 21 im andern Bauteil jeweils im inneren der entsprechenden Bauteile abzustützen. Das Prinzip ist in Fig 1 und die Situation für den Dornteil 1 in Fig 2 perspektivisch dargestellt.

Die Dornplatte 11, die Hülsenplatte 21 und die Verankerungsplatten 14,24 können zur Aufnahme der Verankerungsstäbe 15,25 der Hülsen 20,20' beziehungsweise der Dorne 10,10' Bohrungen aufweisen, die in einem auf der Fläche vorstellbaren Koordinatensystem mit x und y auf denselben Positionen angeordnet sind. Natürlich ist klar, dass die Durchmesser der Dornbohrungen 17 für Dorne 10,10' und die Hülsenbohrungen 27 für die Hülsen 20,20' gewählt werden, während die Bohrungen 7 für die Verankerungsstäbe 15,25 in allen Platten gleich ausgeführt werden.

Verankerungsplatten 14,24, Dornplatte 11 und Hülsenplatte 21 sind zueinander in etwa flächenparallel angeordnet. Alle diese Platten 14,24,11 und 21 weisen ähnliche Dimensionen auf. Die Verankerungsstäbe 14,24 verlaufen ungefähr rechtwinklig zu den Flächen der Platten 14,24,11 und 21 und sind mit diesen fest verbunden.

Um dem Dornteil 1 bzw. dem Hülsenteil 2 in den Bauteilen noch besseren Halt zu geben, können Dornplatte 11, Hülsenplatte 21 und Verankerungsplatten 14,24 ausserhalb der Verankerungsstäbe 15,25 gebogen sein. Solchermassen abgebogene Enden bewirken eine noch bessere Verankerung im Beton, um die Übertragung von Momenten sicher zu stellen. Eine weitere Verbesserung der Verankerung im Beton kann man auch mit dem Einsatz gerippter Verankerungsstäbe 15,25 erreichen. Auch zusätzlich eingesetzte Mittel an den im Beton befindlichen und über die Verankerungsplatten in die Betonteile hinausragenden Enden der Verankerungsstäbe bringen bessere Verankerung. Dies können z.B. Verbindungsschlaufen, Endplatten, Haken oder Endknöpfe sein.

Um in der Fuge die Distanz zwischen Baukörpern vergrössern zu können, wird (Fig 2,3) auf der Seite der Dornplatte 11 eine Querkraftplatte 3 zwischen den Dornen 10 und 10' eingefügt. Diese Querkraftplatte 3 wird zumindest mit den Dornen 10,10' kraftschlüssig verbunden. Die Verbindung ist normalerweise eine Schweissverbindung, kann aber auch, insbesondere wenn diese Querkraftverstärkung in der Fuge aus irgendwelchen Gründen nach dem Einbau vorgenommen werden müsste, mit einer Kleb-, Schraub- oder andern Verbindungsmethoden realisiert werden.

Die Wirkung dieser Querkraftplatte 3 wird in Fig 4 dargestellt. Wenn nur die Dorne 10,10' die Querkraft im Bereich der Fuge übertragen, entsteht durch deren Flexibilität eine Verformung δ in der vertikalen Richtung. Um aufzuzeigen, welchen Einfluss die Wahl der Konstruktion auf die Verformung ausübt und wie eng die Möglichkeiten sind, mit konventionellen Baustählen die gewünschten Steifigkeiten zu erreichen, werden in Fig 5 dargestellt, durch Rechenmodelle untersuchte Modelle aufgezeigt. Die verschiedenen Aufbauweisen geben die Deformationen bei gleicher Fugenbreite, gleicher Querkraft Q, gleichem Elastizitätsmodul und gleicher Masse der eingesetzten Materialien an:

Die Aufstellung Fig 5 zeigt deutlich, wie eng die Möglichkeiten sind, durch den Einsatz von konventionellen Bewehrungsstäben die erwünschten Steifigkeiten in vertikaler Richtung zu erreichen. Die Darstellung (i) zeigt das Modell "Screibe", (ii) das Modell "Fachwerk", (iii) zeigt ebenfalls das Modell "Fachwerk" und (iv) zeigt das Modell "Rahmen". Die Darstellung (iv) zeigt, dass die Verformung δ sehr viel kleiner ist, wenn die Dorne 10,10' mit einer Querkraftplatte 3 (entspricht der "Scheibe" der Darstellung (i)) verbunden sind.

## Patentansprüche

1. Lastverteilkörper mit Profilträgersystem bestehend aus zwei Teilen, einem Dornteil (1) und einem Hülsenteil (2), wobei der Dornteil (1) mindestens durch zwei Dorne (10,10') mit einer Dornplatte (11) und mindestens einer Verankerungsplatte (14) sowie durch Verankerungsstäbe (15) fest verbunden ist, und der Hülsenteil (2) mindestens durch zwei Hülsen (20,20') mit einer Hülsenplatte (21) und mindestens einer Verankerungsplatte (24) sowie durch Verankerungsstäbe (25) fest verbunden ist, wobei der Hülsenteil (2) Hülsen (20,20') aufweist, in welche jeweils die Dorne (10,10') passen, wobei die Dorne (10,10') und die Hülsen (20,20') auf denselben Achsen liegen und die Dornplatte (11), die Hülsenplatte (21) und alle Verankerungsplatten (14,24) flächenparallel angeordnet sind und die Verankerungsplatten (14,24) jeweils mit den Verankerungsstäben (15,25) fest verbunden sind, wobei die Verankerungsplatten (14) auf dem Dornteil (1) gleich viele Dornbohrungen (17) aufweisen wie die Dornplatte (11) und die Verankerungsplatten (24) auf dem Hülsenteil (2) gleich viele Hülsenbohrungen (27) aufweisen wie die Hülsenplatte (21), und die Dornbohrungen (17) sowie die Hülsenbohrungen (27) flächengeometrisch auf eine Matrix x-y bezogen auf der Dornplatte (11), der Hülsenplatte (21) und allen Verankerungsplatten (14,24) an denselben Positionen der Achsen x und y befinden, **dadurch gekennzeichnet, dass** im Bereich der Fuge eine Querkraftplatte (3) angeordnet ist, die in ihrer Länge (L) maximal der Fugenbreite (F) entspricht und mittels mechanischer Mittel, mindestens mit den Dornen (10,10') kraftschlüssig verbunden ist.

2. Lastverteilkörper gemäss Anspruch 1, **dadurch gekennzeichnet, dass** die Dicke der Querkraftplatte (3) im Maximum die den Durchmessern der Dorne (10,10') entsprechende Ausdehnung aufweist.

3. Lastverteilkörper gemäss Ansprüchen 1 und 2, **dadurch gekennzeichnet, dass** die Querkraftplatte (3) mittels Schweissverbindung zumindest mit den Dornen (10,10') kraftschlüssig verbunden ist.

4. Lastverteilkörper gemäss Ansprüchen 1 und 2, **dadurch gekennzeichnet, dass** die Querkraftplatte (3) mittels Klebverbindung zumindest mit den Dornen (10,10') kraftschlüssig verbunden ist.

5. Lastverteilkörper gemäss Ansprüchen 1 und 2, **dadurch gekennzeichnet, dass** die Querkraftplatte (3) mittels Schraubverbindung zumindest mit den Dornen (10,10') kraftschlüssig verbunden ist.

6. Lastverteilkörper gemäss Ansprüchen 1 und 2, **dadurch gekennzeichnet, dass** die Querkraftplatte (3) mittels Klemmverbindung zumindest mit den Dornen (10,10') kraftschlüssig verbunden ist.

## Claims

1. Load-distributing body with profile carrier system comprising two parts, namely a rod part (1) and a sleeve part (2), wherein the rod part (1) is fixedly connected at least by two rods (10,10') to a rod plate (11) and at least one anchoring plate (14) and also by anchoring bars (15), and the sleeve part (2) is fixedly connected at least by two sleeves (20,20') to a sleeve plate (21) and at least one anchoring plate (24) and also by anchoring bars (25), wherein the sleeve part (2) has sleeves (20,20') into which the rods (10,10') fit in each case, wherein the rods (10,10') and the sleeves (20,20') lie on the same axes and the rod plate (11), the sleeve plate (21) and all the anchoring plates (14,24) are arranged with their surfaces parallel and the anchoring plates (14,24) are fixedly connected in each case to the anchoring bars (15,25), wherein the anchoring plates (14) on the rod part (1) have the same number of rod bores (17) as the rod plate (11) and the anchoring plates (24) on the sleeve part (2) have the same number of sleeve bores (27) as the sleeve plate (21), and the rod bores (17) and also the sleeve bores (27), based surface-geometrically on a matrix x-y, are situated on the rod plate (11), the sleeve plate (21) and all of the anchoring plates (14,24) at the same positions of the axes x and y, **characterized in that** a transverse-force plate (3) is arranged in the region of the joint, which plate corresponds in its length (L) at most to the joint width (F) and is non-positively connected at least to the rods (10,10') by means of mechanical means.

2. Load-distributing body according to Claim 1, **characterized in that** the thickness of the transverse-force plate (3) has at maximum the extent corresponding to the diameters of the rods (10,10').

3. Load-distributing body according to Claims 1 and 2, **characterized in that** the transverse-force plate (3) is non-positively connected at least to the rods (10,10') by means of a welded connection.

4. Load-distributing body according to Claims 1 and 2, **characterized in that** the transverse-force plate (3) is non-positively connected at least to the rods (10,10') by means of an adhesive connection.

5. Load-distributing body according to Claims 1 and 2, **characterized in that** the transverse-force plate (3) is non-positively connected at least to the rods (10,10') by means of a screw connection.

6. Load-distributing body according to Claims 1 and 2, **characterized in that** the transverse-force plate (3) is non-positively connected at least to the rods (10,10') by means of a clamping connection.

## Revendications

1. Corps de répartition de charge doté d'un système de support de profilé constitué de deux parties, une partie de mandrins (1) et une partie de douilles (2), la partie de mandrins (1) étant reliée solidement à une plaque de mandrins (11) au moins par deux mandrins (10, 10') et étant reliée solidement à au moins une plaque d'ancrage (14) par des barres d'ancrage (15), et la partie de douilles (2) étant reliée solidement à une plaque de douilles (21) au moins par deux douilles (20, 20') et étant reliée solidement à au moins une plaque d'ancrage (24) par des barres d'ancrage (25), la partie de douilles (2) comprenant des douilles (20, 20') dans lesquelles s'insèrent respectivement les mandrins (10, 10'), les mandrins (10, 10') et les douilles (20, 20') se situant sur les mêmes axes et la plaque de mandrins (11), la plaque de douilles (21) et toutes les plaques d'ancrage (14, 24) étant disposées de manière à ce que leurs faces soient parallèles, et les plaques d'ancrage (14, 24) étant respectivement reliées solidement aux barres d'ancrage (15, 25), les plaques d'ancrage (14) comprenant sur la partie de mandrins (1) autant d'alésages de mandrin (17) que la plaque de mandrins (11) et les plaques d'ancrage (24) comprenant sur la partie de douilles (2) autant d'alésages de douille (27) que la plaque de douilles (21), et les alésages de mandrin (17) ainsi que les alésages de douille (27) se trouvant, dans les faces, géométriquement sur une matrice x-y, aux mêmes positions sur les axes x et y par rapport à la plaque de mandrins (11), la plaque de douilles (21) et toutes les plaques d'ancrage (14, 24), **caractérisé en ce qu'**une plaque pour forces transversales (3) est disposée dans la région du joint, laquelle plaque pour forces transversales correspond, sur sa longueur (L), au maximum à la largeur de joint (F) et est reliée au moins aux mandrins (10, 10') par engagement par force grâce à des moyens mécaniques.

2. Corps de répartition de charge selon la revendication 1, **caractérisé en ce que** l'épaisseur de la plaque pour forces transversales (3) présente au maximum une étendue correspondant aux diamètres des mandrins (10, 10').

3. Corps de répartition de charge selon les revendications 1 et 2, **caractérisé en ce que** la plaque pour forces transversales (3) est reliée au moins aux mandrins (10, 10') par engagement par force au moyen d'une liaison par soudage.

4. Corps de répartition de charge selon les revendications 1 et 2, **caractérisé en ce que** la plaque pour forces transversales (3) est reliée au moins aux mandrins (10, 10') par engagement par force au moyen d'une liaison par collage.

5. Corps de répartition de charge selon les revendications 1 et 2, **caractérisé en ce que** la plaque pour forces transversales (3) est reliée au moins aux mandrins (10, 10') par engagement par force au moyen d'une liaison par vissage.

6. Corps de répartition de charge selon les revendications 1 et 2, **caractérisé en ce que** la plaque pour forces transversales (3) est reliée au moins aux mandrins (10, 10') par engagement par force au moyen d'une liaison par serrage.
